# FASCICULE DE BREVET EUROPEEN

(11) **EP 0 884 554 B1**
(45) Date de publication et mention de la délivrance du brevet: **16.04.2003**
(21) Numéro de dépôt: 98401348.2
(22) Date de dépôt: 05.06.1998
(51) Int. Cl.: F42B 10/14

(54) **Procédé pour le contrôle de la dispersion latérale des munitions stabilisées par effet gyroscopique**
Verfahren zum Kontrollieren der seitlichen Streuung von kreiselstabilisierten Geschossen
Method for controlling the lateral dispersion of projectiles stabilised by means of gyroscopic effect

(30) Priorité: 13.06.1997 FR 9707352
(43) Date de publication de la demande: 16.12.1998
(73) Titulaire: TDA ARMEMENTS S.A.S., 45240 La Ferté Saint-Aubin (FR)
(72) Inventeur: Labroche, Jean-Paul, 94117 Arcueil Cédex (FR); Frehaut, Jean-Pierre, 94117 Arcueil Cédex (FR); Tarayre, Pascal, 94117 Arcueil Cédex (FR)
(74) Mandataire: Lucas, Laurent Jacques

(56) Documents cités:
- WO-A-81/00908
- DE-A- 2 160 324
- US-A- 5 398 887

## Description

La présente invention concerne un procédé pour le contrôle de la dispersion latérale au sol de munitions d'artillerie stabilisées par effet gyroscopique comme, par example, les décrites dans le document WO-A-8100908, ainsi qu'une munition faisant application de ce procédé. Elle s'applique notamment à l'amélioration de l'efficacité des munitions d'artillerie surtout dans le cadre des munitions à portée augmentée.

L'amélioration de la précision du point d'impact des munitions d'artillerie se justifie par le fait qu'elle permet le traitement de cibles en exigeant un nombre réduit de munitions mais aussi en raison de l'augmentation de portée actuellement envisagée des munitions futures qui va de pair avec une dégradation de la précision des points d'impact.

Pour satisfaire ces besoins, il est connu de doter les munitions de dispositifs aptes à les localiser. Ceux-ci mettent en oeuvre des systèmes de navigation, comme le système connu sous l'abréviation anglo-saxonne GPS de « Global Positioning system » ou encore des centrales inertielles bas coût. Ces systèmes permettent, dans un premier temps, de corriger les angles de pointage pour les tirs futurs à partir de mesures de trajectoire réelle du premier obus tiré, sans qu'il soit nécessaire de placer des observateurs avancés sur les points d'impact et dans un deuxième temps, de corriger directement la trajectoire réelle, en utilisant des dispositifs de contrôle adaptés, embarqués dans la munition. Le deuxième procédé est plus complexe, mais offre l'avantage d'éviter les tirs d'ajustement, ce qui est doublement intéressant d'un point de vue opérationnel par l'effet de surprise obtenu qui ne permet pas à la cible de quitter la zone visée et par la réduction du temps nécessaire pour réaliser un tir au but ce qui permet au tireur de quitter rapidement la position de tir, et diminue fortement la probabilité de localisation du tireur par les radars de contre-batterie.

La correction de trajectoire des munitions s'effectue suivant deux étapes :

Une première étape consiste à corriger uniquement les erreurs en portée. Il suffit d'une action dans le plan vertical, qui peut être réalisée de façon relativement simple, en visant volontairement au-delà de la cible, et en contrôlant la traînée aérodynamique par un système d'aérofrein. La courbure de la trajectoire est ainsi modulée . Au cours de cette action, le contrôle de la portée met en jeu des forces purement axiales, et ne requiert que des informations de localisation de la munition.

La deuxième étape, plus difficile à atteindre, consiste à corriger également les erreurs latérales en mettant en oeuvre par exemple des actionneurs développant des forces perpendiculaires à la vitesse de déplacement de la munition, c'est-à-dire sensiblement perpendiculaire à l'axe de révolution. Dans ce cas, la connaissance de la position angulaire des actionneurs par rapport à une référence terrestre, verticale par exemple, est requise.

La correction de trajectoire se situe en principe dans une direction relativement peu évolutive par rapport à une référence terrestre, tout au moins tant que l'amplitude de la correction demandée est suffisamment importante.

Lorsque la munition tourne en roulis, il faut que les actionneurs, dans le cas où ils sont liés à la munition, commutent à une fréquence double de la fréquence de roulis afin de réaliser un « redressement » de la force générée, pour obtenir une valeur moyenne de la force résultante non nulle. La direction de la force moyenne est ajustée en jouant sur les instants de commutation.

Le mode de fonctionnement décrit précédemment est envisageable pour des munitions à roulis modéré jusqu'à 30 tours/s par exemple. En revanche, il semble difficilement applicable à des munitions stabilisées par effet gyroscopique car leur vitesse de roulis est alors trop élevée, elle est de l'ordre de 300 tours/s pour une munition de 155 mm et les performances dynamiques attendues de l'actionneur apparaissent dans ce cas incompatibles des systèmes aéromécaniques classiques à gouvernes par exemple.

A l'heure actuelle, deux procédés exploitant des principes d'actionneurs classiques, tels que décrits ci-avant, apparaissent pouvoir être envisagés.

Le premier procédé peut consister à utiliser des organes piézo-électriques qui permettent d'atteindre des fréquences de commutation élevées. Cependant, ceux-ci risquent de ne pas satisfaire les amplitudes de déformations requises.

Le deuxième procédé peut consister à utiliser des organes de correction découplés en roulis du reste de la munition. Mais un tel procédé se heurte à des problèmes de réalisation des roulements de découplages qui doivent résister à l'accélération initiale au moment du tir et présenter de faibles frottements.

Le but de l'invention est de pallier les inconvénients précités.

A cet effet, l'invention a pour objet un procédé pour le contrôle de la dispersion latérale de munitions stabilisées à effet gyroscopique caractérisé en ce qu'il consiste à moduler l'accélération de dérivation horizontale due à l'effet gyroscopique en faisant varier le centre de poussée aérodynamique de la munition.

L'invention a également pour objet une munition faisant application du procédé précité.

Le procédé et le dispositif selon l'invention ont pour avantage qu'ils requièrent un aménagement simple des munitions stabilisées en rotation par effet gyroscopique ne nécessitant aucune commutation rapide d'actionneurs, aucun découplage d'actuateurs et surtout aucun moyen de mesure de référence de verticale.

D'autres caractéristiques et avantages de l'invention apparaîtront à l'aide de la description qui suit faite en regard des dessins annexés qui représentent :
- la figure 1, la trajectoire d'une munition relativement à l'horizontale,
- la figure 2, les dispositions relatives sur l'axe longitudinal du centre de poussée et du centre de gravité d'une munition,
- les figures 3 et 4, l'évolution de l'accélération latérale en fonction d'un paramètre de stabilité u,
- la figure 5, un graphe montrant une dérivation de munition en fonction de la distance du point d'impact,
- la figure 6, un exemple de dépointage de tir pour centrer les corrections,
- les figures 7 et 8, un exemple de déplacement des centres de poussée après correction,
- la figure 9, un exemple d'implantation d'ailettes radiales de correction sur le corps de la munition,
- la figure 10, les ailettes de la figure 9 en position déployée, et
- les figures 11 et 12, un exemple de calage d'ailettes selon l'invention sur un culot de munition.

La dérivation gyroscopique des obus à forte vitesse de roulis, est un phénomène physique se traduisant par une déviation latérale continue de la trajectoire, qui peut atteindre plusieurs centaines de mètres en fin de trajectoire. A titre d'exemple, la déviation latérale d'un obus de 155 de portée 27 km, en fonction de la distance horizontale parcourue est de l'ordre de 800 m.

Qualitativement, le phénomène peut s'analyser de la façon suivante :
a) La pesanteur provoque la courbure de la trajectoire, c'est-à-dire la rotation du vecteur vitesse vers le bas.
b) Les conditions de stabilité gyroscopique étant supposées remplies (vitesse de rotation autour de son axe longitudinal suffisante), la munition suit son vecteur vitesse avec un certain traînage, mais à la même vitesse de rotation.
c) La vitesse de rotation de la munition autour de son axe longitudinal encore appelé SPIN, induit par réaction gyroscopique un couple autour de l'axe vertical (couple gyroscopique).
d) Le couple gyroscopique fait apparaître un angle de dérapage entre l'axe du projectile et son vecteur vitesse. Cet angle s'établit à une valeur d'équilibre telle que le moment aérodynamique qu'il induit compense le couple gyroscopique.

L'angle de dérapage correspond à une rotation autour de l'axe vertical et se situe donc dans un plan horizontal. La force de portance associée est elle même horizontale, et produit la dérivation de trajectoire.

Le phénomène de dérivation gyroscopique conduit à une déviation horizontale qui est la réponse naturelle de la munition à la sollicitation verticale de la pesanteur. La dérivation est à droite de la ligne de tir, pour un projectile tournant dans le sens positif autour de son axe de spin.

Vu l'ordre de grandeur de la dérivation gyroscopique par rapport à l'amplitude des dispersions latérales, il est envisageable selon l'invention de corriger ces dernières en modulant l'amplitude de dérivation.

La dérivation gyroscopique se traduit par une accélération latérale horizontale Γ_{D}, qui s'exprime à partir des grandeurs définies ci-après :
g : accélération de la pesanteur
A : inertie de la munition autour de son axe longitudinal (axe de spin)
m : masse de la munition
V: vitesse de la munition
γ : pente de la trajectoire
p : vitesse de roulis de la munition
x_{F} : abscisse du centre de poussée aérodynamique F par rapport au centre de gravité G de la munition.

Le vecteur de vitesse $\vec{\text{V}}$ est comme le montre la figure 1 tangent à la trajectoire et sa direction par rapport à l'horizontale définit la pente de la trajectoire.

Pour les munitions stabilisées par effet gyroscopique, le centre de poussée aérodynamique F se situe en avant du centre de gravité G comme représenté sur la figure 2 qui représente une munition sous la forme d'un obus composé d'un corps cylindrique 1, d'une tête conique 2 et d'un culot 3.

Par analogie, aux munitions empennées stabilisées par effet aérodynamique, le paramètre x_{F} est dénommé par la suite « marge statique ».

La vitesse de spin étant supposée assez grande pour assurer la stabilité, l'accélération Γ_{D} s'établit après stabilisation des mouvements transitoires du projectile à la valeur suivante :${\text{Γ}}_{\text{D}} \text{= gcosγ} \frac{\frac{\text{Ap}}{{\text{mvx}}_{\text{F}}}}{\text{1+} {\left(\frac{\text{Ap}}{{\text{mvx}}_{\text{F}}}\right)}^{2}}$

Pour une trajectoire de pente γ donnée, Γ_{D} ne dépend que du paramètre suivant :$\text{u} \frac{\text{Ap}}{{\text{mVx}}_{\text{F}}}$ et s'exprime par :${\text{Γ}}_{\text{D}} \text{= gcosγ} \frac{\text{u}}{{\text{1+u}}^{\text{2}}}$

La condition de stabilité de la munition impose de plus que le coefficient de stabilité essentielle s, donné par$\text{s =} \frac{{\text{A}}^{\text{2}} {\text{p}}^{\text{2}}}{{\text{2Bρv}}^{\text{2}} {\text{SCzαx}}_{\text{F}}}$

Vérifie l'inégalité : s ≥ 1

Dans laquelle
B représente l'inertie de tangage/lacet
ρ est la masse volumique de l'air
S est la surface de référence ( = $\frac{{\text{ΠD}}^{\text{2}}}{\text{4}}$ avec D=calibre)
et Czα est le gradient de portance

En fonction du paramètre u, la condition nécessaire de stabilité devient :$\text{u ≥} \frac{\text{2BρVSCzα}}{\text{mAp}}$

Habituellement, la condition de stabilité la plus sévère se situe au début du vol de la munition ρ, $\frac{\text{V}}{\text{p}}$ et Czα étant maximum en sortie du tube de lancement de la munition. Pour un projectile de 155 mm, les ordres de grandeur sont les suivants :
B = 1,715 m²kg
A = 0,159 m²kg
m = 46,95 kg
S = 0,01886 m²
$\frac{\text{Vo}}{\text{po}}$ = 0,5 m/rd
Czα = 2,78
et ρ = 1,225 kg/m³

D'où la condition de stabilité :$\text{u ≥ 0,0147}$

L'évolution de${\text{Γ}}_{\text{D}} \text{= gcosγ} \frac{\text{u}}{{\text{1+u}}^{\text{2}}}$ est représentée sur les figures 3 et 4. La figure 3 est une représentation globale de la fonction. Avec les valeurs numériques utilisées ci-avant (projectile de 155 mm) le paramètre u évolue au cours du vol dans la plage suivante :$\text{0,026 ≤ u ≤ 0,041}$

La plage de variation ne concerne donc que le début de la courbe Γ_{D} = f(u) qui est représentée à la figure 4.

L'examen de la courbe montre que Γ_{D} est quasiment linéaire en fonction de u et que l'accélération latérale peut être facilement modifiée à condition de faire varier le paramètre u.

Il est d'ailleurs préférable d'augmenter u, ce qui offre plus de possibilité de variation et de surcroît, renforce la stabilité de la munition.

D'après la relation (3) et pour une trajectoire dont le profil de pente γ est donné, il apparaît que l'accélération de dérivation ne dépend que du paramètre :$\text{u =} \frac{\text{Ap}}{{\text{mVx}}_{\text{F}}} \text{,}$ défini par la relation (2) qui lui-même s'exprime en fonction du moment cinétique Ap, de la quantité de mouvement mV et de la marge statique x_{F}.

La quantité de mouvement mV et le moment cinétique Ap résultent essentiellement des conditions initiales données par le tube de lancement à l'instant du tir.

Il n'est pas envisageable de modifier la quantité de mouvement de la munition car cela influerait profondément sur sa portée.

Il peut paraître par contre envisageable de modifier son moment cinétique. Pour ce faire, deux moyens sont possibles consistant à diminuer ou augmenter la vitesse de roulis.

Une diminution de la vitesse de roulis peut être obtenue par exemple par des freins aérodynamiques. Cependant ceux-ci diminuent la marge de stabilité de la munition. De plus, cela entraîne une diminution de paramètre u, et offre donc peu de marge de correction.

Une augmentation de la vitesse de roulis peut être obtenue par un procédé énergétique de type impulseur. A titre d'exemple, pour doubler l'accélération de dérivation à mi-trajectoire, il suffit pratiquement de doubler la valeur de u, c'est-à-dire d'augmenter la vitesse de roulis d'un facteur 2. A mi trajectoire, la variation de p à communiquer est alors d'environ : Δρ = 200 tours/s. Compte tenu de l'inertie en roulis et en supposant que le couple d'accélération est obtenu par des tuyères situées à la périphérie du projectile, l'impulsion à communiquer est de l'ordre de :$\text{I = 2600 N.s}$

Cependant cette solution présente l'inconvénient qu'elle requiert une masse de poudre d'environ 1,3 kg ce qui compte tenu des coefficients de remplissage des impulseurs risque d'être rédhibitoire vis-à-vis de l'architecture de la munition.

Une troisième solution mise en oeuvre par l'invention consiste à modifier la marge statique x_{F}.

Le procédé selon l'invention consiste à faire varier directement la position du centre de poussée F qui résulte de la répartition des pressions dues à l'écoulement de l'air sur la surface de la munition. A titre indicatif, pour un projectile de 155 mm, les ordres de grandeur suivants peuvent être retenus :
- centre de gravité à 2,16 calibres (335 mm) du culot.
- centre de poussée variable en fonction du nombre de Mach M :
La correction de trajectoire se situe dans la phase descendante de la trajectoire, c'est-à-dire plutôt aux alentours de M = 1.

Une variation exploitable de la dérivation gyroscopique peut être obtenue en diminuant la marge statique x_{F} d'environ 1 à 1,5 calibres. Des simulations montrent qu'il est alors possible d'augmenter la dérivation de 200 à 300 m par rapport à sa valeur normale de 800 m (voir figure 8 : dérivation latérale en diminuant la marge statique de 30% à partir de t = 30 s). Ce qui donne un potentiel de correction de 300 m maximum qui est toutefois modulable, en déclenchant la variation de marge statique plus ou moins tôt, en faisant implicitement l'hypothèse que la variation de la marge statique x_{F} est de type « one shoot », en anglais, c'est-à-dire unique, par tout ou rien et non réversible. La correction est toujours dans le même sens, vers la droite de la ligne de tir. Afin de recentrer la correction, et d'être apte à rattraper les erreurs de signe quelconque, a priori symétriques autour de 0, il suffit de décaler le pointage en azimut du tube lanceur vers la gauche de façon à compenser systématiquement la moitié de la correction maximale possible.

Ainsi, en désignant par Δ_{c} l'amplitude de correction réalisable (par exemple : Δ_{c} = 300 m) et Xₘₐₓ la portée visée, l'angle de site de tir doit être décalé de :$\text{Δs =} \frac{{\text{Δ}}_{\text{c}}}{{\text{2X}}_{\text{max}}}$

Pour modifier le point d'application de la résultante des forces de pression sur la munition, il suffit selon l'invention de déployer, comme le montrent les figures 9 et 10, au moment souhaité pour le début de correction, des voilures 4 dont la portance combinée à celle de la munition fournit la marge statique voulue.

A la différence des systèmes classiques de gouvernes qui doivent être orientés pour infléchir la trajectoire dans la direction de la cible, les voilures 4 mises en oeuvre ici restent fixes après déploiement. Leur rôle est uniquement de modifier le centre de poussée aérodynamique F afin de faire varier la marge statique x_{F}.

Les voilures 4 doivent être de plus calées angulairement, comme représenté sur la figure 9, de façon à entretenir la vitesse de roulis de la munition.

A titre d'exemple, pour un projectile de 155 mm, dont le centre de poussée est situé très à l'avant du projectile surtout pendant la phase où la correction est susceptible d'être commandée, la figure 10 montre l'emplacement de la force aérodynamique F pour Mach = 1 et montre la plage dans laquelle elle doit être positionnée. Cette dernière s'obtient dansl'exemple en reculant le point d'application de la force F de 1 à 1,45 calibres pour obtenir une modulation de déviation latérale suffisante.

L'examen de la figure 8 montre que pour obtenir le recul souhaité pour le centre de poussée, la seule solution réaliste est de déployer les voilures 4 en arrière du centre de gravité.

Afin de rendre maximum l'effet des voilures 4 et de réduire au maximum leurs dimensions tout en conservant une certaine modularité à la munition corrigée, les voilures 4 sont placées au niveau du culot 3 du projectile.

En désignant par :
F₀, le centre de poussée de la munition sans ailettes
F₁, le centre de poussée de la munition avec ailettes
x_{F₀}, la marge statique de la munition sans ailettes
x_{F₁}, la marge statique de la munition avec ailettes
Pc, la portance du corps sans ailettes (appliquée en F₀)
Pa, la portance des ailettes
et La, le bras de levier de la portance ailettes (La < 0).

La marge statique avec ailettes se calcule en considérant le moment de la force résultante. On obtient suivant le diagramme de répartition des forces de la figure 8$\text{x} {\text{}}_{{\text{F}}_{\text{1}}} \text{=} \frac{\text{Pcx} {\text{}}_{{\text{F}}_{\text{0}}} \text{+ PaLa}}{\text{Pc + Pa}}$

Avec huit ailettes radiales de surface unitaire Sa implantées comme sur la figure 9 la portance Pa est approximativement donnée par la relation :$\text{Pa = 4Sa} \overline{\text{q}} {\text{C}}_{\text{Na}}$ où $\overline{\text{q}}$ est la pression dynamique de l'écoulement et C_{Na} est le coefficient de portance d'une ailette.

Compte tenu des interactions avec le corps cylindrique de la munition, on peut considérer que :${\text{C}}_{\text{Na}} \text{= 8α}$ où α est l'incidence du corps.

La portance de la munition s'exprime par :$\text{Pc =} \overline{\text{q}} {\text{Sc C}}_{\text{Nc}}$ où Sc est la surface du maître couple $\frac{{\text{ΠD}}^{\text{2}}}{\text{4}}$ et C_{Nc} le coefficient de portance du corps.

Pratiquement : C_{Nc} = 2α

La surface requise pour une ailette 4 s'exprime alors :$\text{Sa =} \frac{{\text{Sc C}}_{\text{Nc}}}{{\text{4C}}_{\text{Na}}} \text{.} \frac{\text{x} {\text{}}_{{\text{F}}_{\text{0}}} \text{- x} {\text{}}_{{\text{F}}_{\text{1}}}}{\text{x} {\text{}}_{{\text{F}}_{\text{1}}} \text{- La}}$

En prenant comme exemple :
x_{F₀} = 2,8 calibres
x_{F₁} 1,3 calibres (recul de 1,5 calibres)
La = 2,1 calibres

La relation (10) donne :
Sa = 5,2 cm²

Ce qui correspond à des ailettes de dimension relativement modestes, faciles à intégrer au niveau du culot 3 par un montage radial comme indiqué sur la figure 10.

Dans ce cas, le déploiement des ailettes 4 peut être obtenu naturellement par effet centrifuge.

Afin de ne pas contrarier la vitesse de roulis de la munition, les ailettes sont calées angulairement par rapport à l'axe du projectile, comme l'indique la figure 11.

Le calage vérifie la relation :$\text{tgη =} \frac{\text{pd}}{\text{V}}$ où d est la distance entre l'axe du projectile et le centre de gravité de l'ailette.

A titre d'exemple, pour :
p = 200 t/s
V =350 m/s
d = 0,09 m

La relation (11) donne : η = 17,9°.

## Revendications

1. Procédé pour le contrôle de la dispersion latérale de munitions (1) stabilisées à effet gyroscopique **caractérisé en ce qu'**il consiste à moduler l'accélération de dérivation horizontale due à l'effet gyroscopique en faisant varier le centre de poussée aérodynamique F de la munition (1).

2. Procédé selon la revendication 1, **caractérisé en ce qu'**il consiste à placer à l'arrière (3) de la munition des ailettes escamotables (4) pour modifier à un instant déterminé de la trajectoire la répartition de pression sur la munition en déplaçant le centre de poussée vers l'arrière de la munition pour appliquer la correction de dispersion requise.

3. Procédé selon la revendication 2, **caractérisé en ce qu'**il consiste à caler les ailettes (4) radialement à la munition (1) avec un angle d'inclinaison déterminé relativement à l'axe longitudinal de la munition (1) pour ne pas contrarier sa vitesse de roulis.

4. Munition stabilisable en rotation par effet gyroscopique pour la mise en oeuvre du procédé selon l'une quelconque des revendications 1 à 3, du type comprenant un corps cylindrique (1) disposé entre une tête conique (2) et un culot (3) **caractérisé en ce qu'**elle comprend des ailettes (4) escamotables disposées radialement sur le culot (3) pour corriger lorsqu'elles sont déployées, la dérivation horizontale de la munition due à l'effet gyroscopique.

5. Munition selon la revendication 4, **caractérisée en ce que** les ailettes (4) sont inclinées relativement à l'axe longitudinal de la munition suivant un angle η tel que tgη = $\frac{\text{pd}}{\text{V}}$(11) où p est la vitesse de roulis, d est la distance entre l'axe de la munition et le centre de gravité de l'ailette (4) et V est la vitesse de la munition (1).

6. Munition selon la revendication 5, **caractérisée en ce que** chaque ailette (4) a une surface Sa définie par la relation$\text{Sa =} \frac{{\text{Sc C}}_{\text{Nc}}}{{\text{4C}}_{\text{Na}}} \text{.} \frac{\text{x} {\text{}}_{{\text{F}}_{\text{0}}} \text{- x} {\text{}}_{{\text{F}}_{\text{1}}}}{\text{x} {\text{}}_{{\text{F}}_{\text{1}}} \text{- La}}$ dans laquelle Sc est la surface du maître couple de la munition, C_{Nc} le coefficient de portance du corps de la munition, C_{Na} le coefficient de portance de l'ailette, x_{F₀} est la marge statique de la munition sans ailettes, x_{F₁} est la marge statique de la munition avec ailettes et La le bras de levier de la portance ailettes.

## Patentansprüche

1. Verfahren für die Steuerung der seitlichen Abweichung von gyroskopisch stabilisierten Geschossen (1), **dadurch gekennzeichnet, daß** es darin besteht, die Beschleunigung der durch den gyroskopischen Effekt bedingten horizontalen Ablenkung zu modulieren, indem das aerodynamische Schubzentrum F des Geschosses (1) variiert wird.

2. Verfahren nach Anspruch 1, **dadurch gekennzeichnet, daß** es darin besteht, am hinteren Ende (3) des Geschosses einfahrbare Flügel (4) anzuordnen, um zu einem bestimmten Zeitpunkt der Bahn die Druckverteilung auf das Geschoß zu modifizieren, indem das Schubzentrum zum hinteren Ende des Geschosses verschoben wird, um die geforderte Korrektur der Ablenkung vorzunehmen.

3. Verfahren nach Anspruch 2, **dadurch gekennzeichnet, daß** es darin besteht, die Flügel (4) unter einem bestimmten Neigungswinkel in bezug auf die Längsachse des Geschosses (1) am Geschoß (1) radial festzustellen, um seine Rollgeschwindigkeit nicht zu beeinflussen.

4. Geschoß, das durch den gyroskopischen Effekt rotatorisch stabilisiert, für die Ausführung des Verfahrens nach einem der Ansprüche 1-3 geeignet ist und von dem Typ ist, der einen zylindrischen Körper (1) umfaßt, der zwischen einem konischen Kopf (2) und einer Hülse (3) angeordnet ist, **dadurch gekennzeichnet, daß** es einfahrbare Flügel (4) umfaßt, die radial an der Hülse (3) angeordnet sind, um dann, wenn sie ausgefahren sind, die durch den gyroskopischen Effekt bedingte horizontale Ablenkung des Geschosses zu korrigieren.

5. Munition nach Anspruch 4, **dadurch gekennzeichnet, daß** die Flügel (4) relativ zur Längsachse des Geschosses unter einem Winkel η geneigt sind, derart, daß tg η = pd/V (11) gilt, wobei p die Rollgeschwindigkeit ist, d der Abstand zwischen der Mittelachse des Geschosses und dem Schwerpunkt des Flügels (4) ist und V die Geschwindigkeit des Geschosses (1) ist.

6. Geschoß nach Anspruch 5, **dadurch gekennzeichnet, daß** jeder Flügel (4) eine Oberfläche Sa besitzt, die durch die Beziehung$\text{Sa =} \frac{{\text{Sc C}}_{\text{Nc}}}{{\text{4C}}_{\text{Na}}} \text{.} \frac{\text{x} {\text{}}_{{\text{F}}_{\text{0}}} \text{- x} {\text{}}_{{\text{F}}_{\text{1}}}}{\text{x} {\text{}}_{{\text{F}}_{\text{1}}} \text{- La}}$ definiert ist, worin Sc die Fläche des Hauptspants des Geschosses ist, C_{Nc} die Auftriebszahl des Körpers des Geschosses ist, C_{Na} die Auftriebszahl des Flügels ist, x_{F0} das Stabilitätsmaß des Geschosses ohne Flügel ist, x_{F1} das Stabilitätsmaß des Geschosses mit Flügeln ist und La der Hebelarm des Flügelauftriebs ist.

## Claims

1. Method for controlling the lateral dispersion of gyroscopically stabilized munitions (1), **characterized in that** it consists in modulating the horizontal drift acceleration due to the gyroscopic effect by varying the aerodynamic centre of thrust F of the munition (1).

2. Method according to Claim 1, **characterized in that** it consists in placing retractable fins (4) at the rear (3) of the munition in order to modify, at a defined instant on the trajectory, the pressure distribution on the munition by displacing the centre of thrust towards the rear of the munition in order to apply the required dispersion correction.

3. Method according to Claim 2, **characterized in that** it consists in setting the fins (4) radially to the munition (1) at a defined angle of inclination relative to the longitudinal axis of the munition (1) in order not to interfere with its roll speed.

4. Munition rotationally stabilizable by a gyroscopic effect for implementing the method according to any one of Claims 1 to 3, of the type comprising a cylindrical body (1) placed between a nose cone (2) and a base (3), **characterized in that** it includes retractable fins (4) placed radially on the base (3) so as, when they are deployed, to correct the horizontal drift of the munition due to the gyroscopic effect.

5. Munition according to Claim 4, **characterized in that** the fins (4) are inclined relative to the longitudinal axis of the munition at an angle η such that *tgη =* $\frac{\text{pd}}{\text{V}}$ where p is the roll speed, d is the distance between the axis of the munition and the centre of gravity of the fin (4) and V is the speed of the munition (1).

6. Munition according to Claim 5, **characterized in that** each fin (4) has an area Sa defined by the equation$\text{Sa} \text{=} \frac{{\text{Sc C}}_{\text{Nc}}}{\text{4} {\text{C}}_{\text{Na}}} \text{.} \frac{\text{x} {\text{}}_{{\text{F}}_{\text{0}}} \text{-} \text{x} {\text{}}_{{\text{F}}_{\text{1}}}}{\text{x} {\text{}}_{{\text{F}}_{\text{1}}} \text{-} \text{La}}$ in which Sc is the area of the master cross section of the munition, C_{Nc} is the lift coefficient of the munition body, C_{Na} is the lift coefficient of the fin, x_{F0} is the static margin of the munition without fins, X_{F1} is the static margin of the munition with fins and La is the lever arm of the fin lift.
